# EUROPÄISCHE PATENTSCHRIFT

(11) **EP 0 731 330 B1**
(45) Veröffentlichungstag und Bekanntmachung des Hinweises auf die Patenterteilung: **27.05.1998**
(21) Anmeldenummer: 95113838.7
(22) Anmeldetag: 04.09.1995
(51) Int. Cl.: F41A 13/12

(54) **Revolvertrommel einer Revolverkanone mit einer Kühleinrichtung für die Revolvertrommel**
Drum for a revolver type gun comprising a cooling system
Tambour d'un canon du type revolver comprenant un système de refroidissement

(30) Priorität: 07.03.1995 CH 648/95
(43) Veröffentlichungstag der Anmeldung: 11.09.1996
(73) Patentinhaber: OERLIKON CONTRAVES AG, 8050 Zürich (CH)
(72) Erfinder: Gerber, Michael, CH-8049 Zürich (CH); Hungerbühler, Rainer, CH-9427 Wolfhalden (CH); Melliger, Oskar, Dr., CH-8044 Zürich (CH)
(74) Vertreter: Hotz, Klaus, Dipl.-El.-Ing./ETH Patentanwalt

(56) Entgegenhaltungen:
- DE-A- 3 145 764
- DE-C- 289 332
- DE-C- 328 504
- US-A- 2 801 575
- US-A- 2 859 664

## Beschreibung

Die Erfindung betrifft eine Kühleinrichtung für Revolvertrommeln von Revolverkanonen, nach dem Oberbegriff des Patentanspruchs 1.

Bei Revolverkanonen wie beispielsweise aus einer Druckschrift **OC 2059 e 94** der Firma Oerlikon-Contraves, Zürich, bekannt, wird im allgemeinen die beim Schiessen erwärmte Revolvertrommel durch die Umgebungsluft gekühlt. Bei längeren Feuerstössen und schneller Geschossfolge ist diese Kühlungsart jedoch ungenügend, da sich der Bereich der Trommel, in welchem das Geschoss im Patronenlager geführt wird, sehr stark erhitzen kann. Dadurch kann es bei Weiterleitung der Wärme in denjenigen Bereich der Trommel, in dem die Hülse im Patronenlager geführt wird zu einem kritischen Zustand kommen, so dass Sicherheits- und Zuverlässigkeitsprobleme wie z.B. Überdruckschüsse, Zündversager, Cook OFF usw. auftreten können.

Mit der deutschen Patentschrift **DE-PS 31 45 764** ist eine Kühleinrichtung für Waffen rohre von Feuerwaffen, insbesondere automatischen Feuerwaffen und Hochleistungsmaschinenkanonen bekannt geworden. Bei derartigen Hochleistungsfeuerwaffen, die hochgezüchtete Munition verfeuern, ist der hohe Waffenrohrverschleiss darauf zurückzuführen, dass die Oberflächenwärme nicht genügend schnell abgeführt wird. Die schnell aufeinanderfolgende Wärmebeaufschlagung beim Feuerstoss verursacht Oberflächenspannungen und Werkstoffumwandlungen. Durch das Flattern der Geschosse im Waffenrohr werden die Züge verformt, und es kommt zur Abtragung von Material durch das Führungsband der Geschosse. Um die Lebensdauer der Waffenrohre zu erhöhen wird mit vorstehend zitierter Patentschrift vorgeschlagen, im Bereich des axial an eine Trommel angrenzenden Endteiles des Waffenrohres in der Trommel radial nach aussen zwischen den einzelnen Patronenlagern ausgerichtete Kühlkanäle vorzusehen, die mit einem in der Trommelachse verlaufenden Hauptkanal für die Kühlmittelzuführung verbunden sind. Die Kühlkanäle sind mit parallel zur Trommelachse verlaufenden Düsen verbunden, die in die dem Waffenrohr zugewandte Stirnseite der Trommel einmünden und im gleichen Abstand zur Trommellängsachse wie die Mittellängsachsen der Patronenlager angeordnet sind. In den Kühlkanälen sind Absperrorgane für die Düsen vorgesehen, die im Falle des Beschusses jeweils diejenige Düse kurzzeitig freigeben, die sich im Bereich der Rohröffnung befindet. Die Absperrorgane sind z.B. Schieber, die mittels an einer Steuerkurve bei Drehbewegung der Trommel entlanggleitenden Steuerstücken verschoben werden können. Das Kühlmittel gelangt durch die Düsen direkt auf die Innenwandung des Waffen rohres im rückwärtigen Teil. Dabei sind die Düsen nur jeweils für den Zeitraum des Vorbeigleitens der Düsen im Waffenrohrrückteil geöffnet und die Kühlmittelzufuhr erfolgt nur dann, wenn geschossen wird.

Obwohl das Kühlmittel bei vorstehend beschriebener Kühleinrichtung für ein Waffenrohr durch die Trommel geführt wird, kann damit lediglich nur eine Kühlung im Bereich der Trommelstirnwand erreicht werden, so dass diese Einrichtung für die Beseitigung der eingangs genannten Probleme nicht geeignet ist.

Die **US-A-2,801,575** (siehe den Oberbegriff des Anspruchs 1) beschreibt eine Revolvertrommel einer Feuerwaffe mit einer Kühleinrichtung; in Umfangsrichtung folgen sich abwechselnd zur Trommelachse parallele und miteinander an ihren Enden und über ihre Länge an einer Vielzahl von Stellen verbundene Kühlklanäle, die sich über die Länge der Geschossführung der Patronenlager erstrecken, so dass jedes Patronenlager zwischen zwei Kühlkanälen liegt und von beiden eine Kühlwirkung erfährt. Umgekehrt ist auch jeder Kühlkanal zwischen zwei Patronenlagern angeordnet und muss somit zur Kühlung von zwei Patronenlagern beitragen, so dass eine genügende Kühlwirkung pro Patronenlager nicht gewährleistet ist, obwohl die Konstruktion infolge der Vielzahl der Verbindungskanäle verhältnismässig aufwendig ist.

Die Aufgabe der Erfindung wird somit darin gesehen, eine Revolvertrommel einer Revolverkanone mit einer Kühleinrichtung für die Revolvertrommel zu schaffen, welche die vorstehend beschriebenen Nachteile nicht aufweist

Diese Aufgabe wird durch die Merkmale des kennzeichnenden Teils des Patentanspruchs 1 gelöst. Hierbei sind, wie bei soeben genannten US-Patentschrift jedem Patronenlager zwei Kühlkanäle zugeordnet, wobei aber, im Gegensatz zur Einrichtung gemäss dieser Patentschrift, beide Kühlkanäle nur für die Kühlung eines einzigen Patronenlagers zuständig sind.

Im Bereich der einen Stirnseite der Revolvertrommel steht jeweils der erste von zwei einem Patronenlager zugeordneten Kühlkanälen über erste tangentiale Verbindungsrohre und die radialen Eingangskanäle mit dem in der Trommelachse vorgesehenen Zuflusskanal in Verbindung. Jeweils der zweite von zwei einem Patronenlager zugeordneten Kühlkanälen ist ebenfalls im Bereich der einen Stirnseite der Revolvertrommel über zweite tangentiale Verbindungsrohre und radiale, parallel zu den Eingangskanälen verlaufende Ausgangskanäle mit einem in der Trommelachse vorgesehenem Abflusskanal verbunden.

Die mit der Erfindung erzielten Vorteile liegen insbesondere darin, dass das Kühlmittel nicht nacheinander durch alle Kühlkanäle der Revolvertrommel geführt wird, sondern dass jedem Patronenlager ein eigener Kühlkreislauf zugeordnet ist, womit eine wirksame, die Wärme schnell abführende Kühlung erzielt wird. Ein weiterer Vorteil ist darin zu sehen, dass ein wesentlicher Teil der Wärme im am stärksten erhitzten Bereich, in welchem das Geschoss im Patronenlager geführt wird, schnell abgeführt wird. Dadurch kann sich der Bereich der Revolvertrommel, in dem die Hülse im Patronenlager geführt wird, nicht mehr so stark erwärmen.
Mit diesen Massnahmen werden die Beeinträchtigung der Kanonenfunktionen und festigkeitsmässige Probleme vermieden sowie der Spannungsverlauf in der Trommel verbessert.
Weitere Vorteile sind in den geringen Herstellungs- und Logistikkosten sowie im kleinen Änderungsaufwand an bestehenden Kanonen zu sehen.

Im folgenden wird die Erfindung anhand eines Ausführungsbeispieles im Zusammenhang mit der Zeichnung näher erläutert. Es zeigen:
- **Fig. 1**: einen Längsschnitt der erfindungsgemässen Revolvertrommel gemäss der Linie I-I in der **Fig. 3**,
- **Fig. 2**: eine Draufsicht der Revolvertrommel,
- **Fig. 3**: eine Ansicht der Revolvertrommel in Pfeilrichtung A der **Fig. 1** mit einem Teilschnitt gemäss der Linie III-III in der **Fig. 1**, und
- **Fig. 4**: einen Teilschnitt der Revolvertrommel gemäss der Linie IV-IV in der **Fig. 2**.

In den **Fig. 1** bis **4** ist mit **1** eine Revolvertrommel bezeichnet, die drehbar auf einer Trommelachse **2** gelagert ist. Die Revolvertrommel **1** weist **4** Patronenlager **3** auf, die in eine Geschossführung **3.1** und eine Hülsenführung **3.2** unterteilt sind. Jedem Patronenlager **3** sind zwei parallel zur Trommelachse **2** verlaufende Kühlkanäle **4** zugeordnet, die sich über die ganze Länge der Geschossführungen **3.1** der Patronenlager **3** erstrecken und im Bereich zwischen dem betreffenden Patroneniager **3** und der Peripherie der Revolvertrommel **1** angeordnet sind. Die Kühlkanäle **4** sind an der einen Stirnseite **5** der Revolvertrommel **1** mittels Dichtstopfen **6** verschlossen. An ihren anderen Enden im Innern der Revolvertrommel **1** sind jeweils die einem bestimmten Patronenlager **3** zugeordneten Kühlkanäle **4** über tangential verlaufende Verbindungskanäle **7** miteinander verbunden. Die Öffnungen der Verbindungskanäle **7** münden in Ausnehmungen **8** der Revolvertrommel **1** und sind mit weiteren Dichtstopfen **9** verschlossen. Im Bereich der einen Stirnseite **5** der Revolvertrommel **1** ist jeweils der erste von zwei einem Patronenlager **3** zugeordneten Kühlkanälen **4** über erste tangential verlaufende Verbindungsrohre **10** mit Umlenkteilen **11** verbunden. Die Umlenkteile **11** stehen über radial verlaufende, um einen Winkel von 90° zueinander versetzte und zwischen den Patronenlagern **3** angeordnete Eingangskanäle **12** mit einem in der Trommelachse **2** vorgesehenen Zuflusskanal **13** in Verbindung. Am Ende des Zuflusskanals **13** sind vier um einen Winkel von 90° zueinander versetzte radiale Bohrungen **14** in der Trommelachse **2** vorgesehen, deren Achsen in der gleichen senkrecht zur Trommelachse **2** gerichteten Ebene wie die Achsen der Eingangskanäle **12** liegen.

Im Bereiche der einen Stirnseite **5** der Revolvertrommel **1** ist jeweils der zweite von zwei einem Patronenlager **3** zugeordneten Kühlkanälen **4** über zweite tangential verlaufende Verbindungsrohre **15** mit den Umlenkteilen **11** verbunden. Die Umlenkteile **11** stehen über radial und parallel zu den Eingangskanälen **12** verlaufende Ausgangskanäle **16** mit einem in der Trommelachse **2** vorgesehenen Abflusskanal **17** in Verbindung. Der Abflusskanal **17** ist durch ein Zwischenstück **18** vom Zuflusskanal **13** getrennt. Am Anfang des Abflusskanals **17** sind vier, um einen Winkel von 90° zueinander versetzte radiale Bohrungen **19** in der Trommelachse **2** vorgesehen, deren Achsen in der gleichen senkrecht zur Trommelachse **2** gerichteten Ebene wie die Achsen der Ausgangskanäle **16** liegen. Mit **20** ist eine Dichtungshülse bezeichnet, in der auf der Trommelachse **2** aufliegende Dichtungsringe **21** gehalten werden, so dass ein in den Kühlkanälen befindliches Kühlmittel nicht austreten kann.

Die vorstehend beschriebene Kühleinrichtung arbeitet wie folgt:
Das Kühlmittel wird über den Zuflusskanal **13**, die vier Bohrungen **14**, die vier Eingangskanäle **12** und die vier ersten Verbindungsrohre **10** allen ersten Kühlkanälen **4** (**4', Fig. 3**) der Patronenlager **3** gleichzeitig zugeführt und von allen zweiten Kühlkanälen **4** (**4", Fig. 3**) der Patronenlager **3** über die vier zweiten Verbindungsrohre **15**, die vier Ausgangskanäle **16**, die vier Bohrungen **19** und den Abflusskanal **17** gleichzeitig wieder abgeführt. Auf diese Weise wird jedes Patronenlager **3** separat und gleichzeitig mit den anderen gekühlt, so dass eine schnelle und wirkungsvolle Kühlung erzielt wird.

Die Kühlung kann mittels eines offenen oder geschlossenen Kreislaufes betrieben werden, wobei als Kühlmittel beispielsweise Wasser verwendet wird und eine allfällig für die Kühlmittelumwälzung vorgesehene Pumpe in Abhängigkeit von der Trommeltemperatur an- oder abgeschaltet werden kann.
Es ist ferner unerheblich ob die Kühlkanäle **4** vom Kühlmittel von den beschriebenen Eingangskanälen **12** zu den Ausgangskanälen **16** durchflossen werden oder umgekehrt.

### Bezugszeichenliste

- 1: Revolvertrommel
- 2: Trommelachse
- 3: Patronenlager
- 3.1: Geschossführung
- 3.2: Hülsenführung
- 4: Kühlkanäle
- 5: Stirnseite
- 6: Dichtstopfen
- 7: Verbindungskanäle
- 8: Ausnehmungen
- 9: Weitere Dichtstopfen
- 10: Erste Verbindungsrohre
- 11: Umlenkteil
- 12: Eingangskanäle
- 13: Zuflusskanal
- 14: Bohrungen
- 15: Zweite Verbindungsrohre
- 16: Ausgangskanäle
- 17: Abflusskanal
- 18: Zwischenstück
- 19: Bohrungen
- 20: Dichtungshülse
- 21: Dichtungsringe

## Patentansprüche

1. Revolvertrommel **(1)** einer Revolverkanone, mit einer Kühleinrichtung für die Revolvertrommel, wobei
- die Revolvertrommel **(1)** mehrere Patronenlager **(3)** aufweist und drehbar auf einer Trommelachse **(2)** gelagert ist,
- in der Trommelachse **(2)** ein Zuflusskanal **(13)** vorgesehen ist, der mit im Bereich der einen Stirnseite **(5)** der Revolvertrommel **(1)** angeordneten radialen Eingangskanälen **(12)** in Verbindung steht,
- jedem Patronenlager **(3)** zwei parallel zur Trommelachse **(2)** verlaufende Kühlkanäle **(4)** zugeordnet sind, die sich über die ganze Länge der Geschossführiung **(3.1)** des Patronenlagers **(3)** erstrecken, und
- jeweils die einem bestimmten Patronenlager **(3)** zugeordneten Kühlkanäle **(4)** an ihren Enden im Inneren der Revolvertrommel **(1)** über Verbindungskanäle **(7)** miteinander verbunden sind,
**dadurch gekennzeichnet,**
dass im Bereich derselben Stirnseite **(5)** der Revolvertrommel **(1)** jeweils der erste von den zwei einem Patronenlager **(3)** zugeordneten Kühlkanälen **(4)** über erste tangentiale Verbindungsrohre **(10)** und die radialen Eingangskanäle **(12)** mit dem Zuflusskanal **(13)** in Verbindung steht und jeweils der zweite von den einem Patronenlager **(3)** zugeordneten Kühlkanälen **(4)** über zweite tangentiale Verbindungsrohre **(15)** und radiale, parallel zu den Eingangskanälen **(12)** verlaufende Ausgangskanäle **(16)** mit einem in der Trommelachse **(2)** vorgesehenen Abflusskanal **(17)** in Verbindung stehen.

2. Revolvertrommel nach Anspruch **1**,
**dadurch gekennzeichnet,**
dass die einem Patronenlager **(3)** zugeordneten Kühlkanäle **(4)** jeweils im Bereich zwischen dem betreffenden Patronenlager **(3)** und der Peripherie der Revolvertrommel **(1)** angeordnet sind.

3. Revolvertrommel nach Anspruch **1**,
**dadurch gekennzeichnet,**
dass am Ende des Zuflusskanals **(13)** vier um einen Winkel von 90° zueinander versetzte radiale Bohrungen **(14)** in der Trommelachse **(2)** vorgesehen sind, deren Achsen in der gleichen senkrecht zur Trommelachse **(2)** gerichteten Ebene wie die Achsen der Eingangskanäle **(12)** liegen, und dass am Anfang des Abflusskanals **(17)** vier um einen Winkel von 90° zueinander versetzte radiale Bohrungen **(19)** in der Trommelachse **(2)** vorgesehen sind, deren Achsen in der gleichen senkrecht zur Trommelachse **(2)** gerichteten Ebene wie die Achsen der Ausgangskanäle **(16)** liegen.

4. Revolvertrommel nach Anspruch **1**, wobei vier Patronenlager **(3)** vorgesehen sind,
**dadurch gekennzeichnet,**
dass die Eingangs- und Ausgangskanäle (**12, 16**) um einen Winkel von 90° versetzt zwischen den Patronenlagern **(3)** angeordnet sind.

5. Revolvertrommel nach Anspruch **4**,
**dadurch gekennzeichnet,**
dass die ersten und zweiten tangentialen Verbindungsrohre (**10, 15**) über Umlenkteile **(11)** mit den Eingangs- bzw. Ausgangskanälen (**12, 16**) verbunden sind.

6. Revolvertrommel nach Anspruch **1**,
**dadurch gekennzeichnet,**
dass ein offener oder geschlossener Kühlkreislauf vorgesehen ist.

7. Revolvertrommel nach Anspruch **6**,
**dadurch gekennzeichnet,**
dass für die Kühlmittelumwälzung eine Pumpe vorgesehen ist, die in Abhängigkeit von der Trommeltemperatur an- oder abschaltbar ist.

## Claims

1. Revolver barrel (1) of a revolver-type gun, with a cooling means for the revolver barrel, wherein
- the revolver barrel (1) has several cartridge storage chambers (3) and is mounted to be rotatable on a barrel axis (2),
- a feed channel (13) is provided in the barrel axis (2) which connects to radial inlet channels (12) arranged in the region of one face side (5) of the revolver barrel (1),
- two cooling channels (4) running parallel to the barrel axis (2) and extending over the entire length of the projectile guide means (3.1) of the cartridge storage chamber (3) are allocated to each cartridge guide means (3), and
- cooling channels (4) respectively allocated to a specific cartridge storage chamber (3) are connected to one another at their ends in the interior of the revolver barrel (1) via connecting channels (7),
characterised in that
in the region of the same front side (5) of the revolver barrel (1), the first respective cooling channel of the two cooling channels (4) allocated to a cartridge storage chamber (3) connects to the feed channel (13) via first tangential connecting pipes (10) and the radial inlet channels (12) and the second respective cooling channel of the cooling channels (4) allocated to a cartridge storage chamber (3) connects to a discharge channel (17) provided in the barrel axis (2) via second tangential connecting pipes (15) and radial outlet channels (16) running parallel to the inlet channels (12).

2. Revolver barrel according to Claim 1, characterised in that the cooling channels (4) allocated to a cartridge storage chamber (3) are respectively arranged in the region between the appropriate cartridge storage chamber (3) and the periphery of the revolver barrel (1).

3. Revolver barrel according to Claim 1, characterised in that at the end of the feed channel (13), four radial bores (14) offset at an angle of 90° to one another are provided in the barrel axis (2), the axes of which lie in the same plane directed perpendicular to the barrel axis (2) as the axes of the inlet channels (12); and that at the beginning of the discharge channel (17), four radial bores (19) offset at an angle of 90° to one another are provided in the barrel axis (2), their axes lying in the same plane directed perpendicular to the barrel axis (2) as the axes of the outlet channels (16).

4. Revolver barrel according to Claim 1, wherein four cartridge storage chambers (3) are provided, characterised in that the inlet and outlet channels (12, 16) are arranged offset at an angle of 90° between the cartridge storage chambers (3).

5. Revolver barrel according to Claim 4, characterised in that the first and second tangential connecting pipes (10, 15) are connected respectively to the inlet and outlet channels (12, 16) via deflection parts (11).

6. Revolver barrel according to Claim 1, characterised in that an open or closed cooling circuit is provided.

7. Revolver barrel according to Claim 6, characterised in that a pump is provided for circulation of the liquid coolant which may be switched on and off in dependence on the barrel temperature.

## Revendications

1. Tambour (1) d'un canon de type revolver comprenant une installation de refroidissement pour le tambour, selon lequel
• le tambour (1) comporte plusieurs logements à munitions (3) et il est monté à rotation sur un axe (2),
• un canal d'alimentation (13) est prévu dans l'axe (2) du tambour, ce canal communiquant au niveau d'une face frontale (5) du tambour (1) avec des canaux d'entrée (12) disposés radialement,
• à chaque logement à munitions (3) sont associés deux canaux de refroidissement (4) parallèles à l'axe (2) du tambour, ces canaux s'étendant sur toute la longueur du guide d'obus (3.1) du logement à munitions (3),et
• les canaux de refroidissement (4) associés à un logement à munitions (3) sont reliés par leur extrémité à l'intérieur du tambour (1) par des canaux de liaison (7),
caractérisé en ce que
dans la zone de la même face frontale (5) du tambour (1), chacun des premiers des deux canaux de refroidissement (4) associés à un logement à munitions (3) est relié par un premier tube de liaison (10), tangentiel et les canaux d'entrée (12), radiaux sont reliés au canal d'alimentation (13) et chacun des seconds canaux de refroidissement (4) associés à un logement de munitions (3) est relié par des seconds tubes de liaison (15), tangentiels et par des canaux de sortie (16), radiaux, parallèles aux canaux d'entrée (12), avec un canal d'évacuation (17) prévu dans l'axe (2) du tambour

2. Tambour selon la revendication 1,
caractérisé en ce que
les canaux de refroidissement associés à un logement de munitions (3) sont prévus chaque fois dans la zone comprise entre le logement à munitions (3) et la périphérie du tambour (1).

3. Tambour selon la revendication 1,
caractérisé en ce qu'
• à l'extrémité du canal d'alimentation (13), il y a quatre perçages radiaux (14) décalés de 90° dans l'axe (2) du tambour, les axes des perçages étant contenus dans le même plan que les axes des canaux d'entrée (12), plan perpendiculaire à l'axe (2) du tambour et
• au début du canal d'évacuation (17), il y a quatre perçages radiaux (19) décalés d'un angle de 90° dans l'axe (2) du tambour, et les axes des perçages étant situés dans le même plan que les axes des canaux de sortie (16), ce plan étant perpendiculaire à l'axe (2) du tambour.

4. Tambour selon la revendication 1 comportant quatre logements à munitions (3),
caractérisé en ce que
les canaux d'entrée et de sortie (12, 16) sont décalés d'un angle de 90° entre les logements à munitions (3).

5. Tambour selon la revendication 4,
caractérisé en ce que
les premiers et seconds tubes de liaison tangentiels (10, 15) sont reliés par des pièces de renvoi (11) aux canaux d'entrée ou de sortie (12, 16).

6. Tambour selon la revendication 1,
caractérisé par
un circuit de refroidissement ouvert ou fermé.

7. Tambour selon la revendication 6,
caractérisé par
une pompe de circulation pour l'agent de refroidissement, cette pompe étant mise en marche ou arrêtée suivant la température du tambour.
